# EUROPÄISCHE PATENTSCHRIFT

(11) **EP 1 017 554 B1**
(45) Veröffentlichungstag und Bekanntmachung des Hinweises auf die Patenterteilung: **24.09.2003**
(21) Anmeldenummer: 99925008.7
(22) Anmeldetag: 19.05.1999
(51) Int. Cl.: B28B 13/02

(54) **VERFAHREN ZUM HERSTELLEN VON BETONSTEINEN, INSBESONDERE PFLASTERSTEINEN, MAUERSTEINEN OD.DGL**
METHOD FOR PRODUCING CONCRETE STONES, ESPECIALLY PAVING STONES, BUILDING STONES OR SUCH LIKE
PROCEDE DE PRODUCTION DE BLOCS EN BETON, NOTAMMENT DE PAVES, PIERRES A BATIR OU SIMILAIRES

(30) Priorität: 18.06.1998 DE 19827104
(43) Veröffentlichungstag der Anmeldung: 12.07.2000
(73) Patentinhaber: Geiger, Peter, 92318 Neumarkt (DE)
(72) Erfinder: Geiger, Peter, 92318 Neumarkt (DE)
(74) Vertreter: Lösch, Christoph
(86) Internationale Anmeldenummer: EP9903427
(87) Internationale Veröffentlichungsnummer: WO99065655

(56) Entgegenhaltungen:
- BE-A- 401 251
- DE-A- 2 705 714
- DE-A- 3 909 169
- DE-A- 19 536 568
- DE-U- 1 929 954
- FR-A- 611 493

## Beschreibung

Die Erfindung betrifft ein Verfahren zum Herstellen von Betonsteinen, insbesondere Pflastersteinen, Mauersteinen od.dgl. mit einem aus Grobbeton gebildeten Grundkörper und einer den Grundkörper auf der Oberseite fest abdekkenden Vorsatzschicht aus farbigem Betonmörtel, wobei der Grobbeton in ein Formwerkzeug eingefüllt und durch Rütteln, Pressen bzw. Rütteln und Pressen im Formwerkzeug verdichtet und in den abgesenkten Raum des Formwerkzeugs aus einem Vorratsbehälter der farbige Betonmörtel auf den Grobbeton als Vorsatzschicht aufgebracht und verdichtet wird.

Es ist bekannt (siehe zum B. FR-A-611 493), eingefärbten Betonmörtel als Vorsatzschicht für Betonsteine durch Schwerkraft einem Vorratsbehälter zu entnehmen. Bei mehrfarbiger Vorsatzschicht z.B. marmorierter Vorsatzschicht, werden Mörtelmassen nach Farben getrennt durch Förderbänder in den Vorratsbehälter eingetragen, vermischt oder unvermischt den Formwerkzeugen zugeführt. Weiterhin ist es bekannt, verschiedenfarbige Mörtelmassen vermittels dem Vorratsbehälter zugeordneten Zusatzbehältern dem Vorratsbehälter zuzuführen und aus diesem an den Formwerkzeugen abzugeben. Den bekannten Verfahren und Vorrichtungen ist der Nachteil eines großen maschinellen und fertigungstechnischen Aufwands gemeinsam. Außerdem zeigen die erzielten Vorsatzschichten durch ungünstige Vermischungen infolge Haufenbildungen vielfach undefinierte Farbmuster.

Es ist Aufgabe der Erfindung ein Verfahren zu schaffen, welches mit geringem Aufwand marmorierten Vorsatzmörtel zur Erzielung von Vorsatzschichten mit definiertem gleichartigem Erscheinungsbild herzustellen erlaubt.

Nach der Erfindung ist diese Aufgabe gelöst dadurch, daß der die Vorsatzschicht bildende Betonmörtel durch verschieden eingefärbte Schichten gebildet ist, die übereinandergeschichtet im Vorratsbehälter oben gelagert sind und gemeinsam gleichzeitig mit Teilabschnitten durch Schwerkraft frei abwärts bewegt werden, dabei auf einen in den Bewegungsweg der Teilabschnitte einragenden Prallkörper auftreffen bzw. durch diesen geführt werden, wobei die Teilabschnitte durch den Prallkörper entlang von mindestens einem Umlenkbogen geleitet und miteinander vermischt werden um als mehrfarbiger Betonmörtel auf den Grobbeton eine marmorierte zu verdichtende Vorsatzschicht zu bilden. Der Prallkörper ermöglicht eine selbsttätige Einstellung der Umlenkbogen im Vorratsbehälter und insbesondere durch die dabei stattfindenden Querverschiebungen der Teilabschnitte vorbestimmte Vermischungen derselben. Nach bevorzugten Verfahrensschritten sind die eingefärbten Schichten im Vorratsbehälter auf einem quer verstellbaren Schieber übereinander gelagert und von diesem über einen durch Längsbewegen des Schiebers gebildeten Öffnungsschlitz zwischen Schieber und Behälterwandung durch Schwerkraft frei abwärts bewegbar, werden dabei durch den Prallkörper und Umlenkbögen miteinander vermischt und als mehrfarbiger Betonmörtel durch ein Verschlußglied am unteren Ende des Vorratsbehälters portionsweise an das Formwerkzeug abgegeben.

Zur Durchführung des Verfahrens ist eine Vorrichtung vorgesehen, die gekennzeichnet ist durch einen aufrechten trichterförmigen Vorratsbehälter mit einem im Vorratsbehälter quer beweglichen Schieber als Lagerelement für übereinander aufliegenden Schichten aus verschiedenfarbigem Betonmörtel, zwischen dem Schieber und der Wandung des Vorratsbehälters vorgesehenem veränderbaren Durchlaßschlitz für durch Schwerkraft selbsttätig abwärts bewegbare Teilabschnitte der Schichten und einen im Abstand unterhalb des als Lagerelement dienenden Schiebers angeordneten weiteren Schieber als Prall- und Führungskörper für Teilabschnitte der farbigen Schichten, der mit der Behälterwandung einen zusätzlichen, bevorzugt veränderbaren Durchlaßschlitz für die Teilabschnitte bildet, die Teilabschnitte der Schichten in den Durchlaßschlitzen auf Umlenkbögen führbar und vermischbar sind sowie einem im Abstand unterhalb des als Prallkörper dienenden Schiebers am Vorratsbehälter angeordneten verschieb- und/oder verschwenkbaren Verschlußglied zur quantitativen Steuerung einer portionsweisen Abgabe des farbigen Betonmörtels. Zur Bildung der Umlenkbögen und zur Erzielung versetzter Durchlässe sind die beiden Schieber im Vorratsbehälter gegenläufig längsverschiebbar ausgebildet, die für eine Zwangsführung des Betonmörtels in den Umlenkbögen sorgen. Durch Ändern der Öffnungsweiten der Durchlässe sind die Umlenkbögen variierbar und Vermischungsänderungen erreichbar. Weiterhin kann der durch das Verschlußglied bildbare Durchlaß zum Prallkörper versetzt sein. Hierdurch sind Umlenkbögen bildbar, die mit entgegengesetzten Drehrichtungen den Betonmörtel durch den Vorratsbehälter hindurchleiten. Die Versetzung der Durchlässe an den Schiebern und dem Verschlußglied kann so, z.B. zwischen den Schiebern zu einem in Uhrzeigerdrehrichtung sich ertreckenden Umlenkbogen für die Teilabschnitte führen, während sich zwischen dem als Prallkörper dienenden Schieber und dem Verschlußglied ein anschließender Umlenkbogen mit entgegen der Uhrzeigerdrehrichtung einstellt. Es versteht sich, daß der farbige Betonmörtel auch auf Umlenkbögen mit entgegengerichteten Drehrichtungen führbar ist.

In weiterer Ausgestaltung der Vorrichtung ist vorgesehen, daß der als Prallkörper wirkende Schieber als ebenes oder bogenförmiges Formteil ausgebildet und fest oder verschenkbar im Vorratsbehälter angeordnet ist. Auch ist möglich, den Prallkörper in anderer Weise auszubilden, z.B. durch einen fest oder ortsveränderlich im Vorratsbehälter angeordneten Prismenkörper zu bilden, wobei der Prismenkörper bevorzugt einen dreieckigen Querschnitt, z.B. in der Form eines gleichschenkeligen oder gleichseitigen Dreiecks aufweisen kann.

Schließlich ist noch vorgesehen, daß die als Lagerelement und Prallkörper dienenden Schieber und das Verschlußglied für die Teilabschnitte der farbigen Schichten des Betonmörtels in beliebiger Weise durch verschiebliche und/oder schwenkbewegliche, ebene oder gebogene Formkörper gebildet sind..

In den Figuren ist eine Vorrichtung zur Durchführung des Verfahrens dargestellt. Es zeigen:
- Fig. 1: eine Vorrichtung in Seitenansicht,
- Fig. 2: einen Schnitt einer Vorrichtung schemtisch vergrößert,
- Fig. 3: eine Vorrichtung im Schnitt in Arbeitsstellung, schematisch vergrößert,
- Fig. 4: einen Schnitt einer Vorrichtung gemäß abgewandelter Ausführung, schematisch und
- Fig. 5: eine weitere Vorrichtung im Schnitt, schematisch.

In Fig. 1 ist ein Behälter 1 gezeigt, der der Aufnahme von Grobbeton 6' dient, der über Verschlußglieder 2 an ein darunter befindliches Formwerkzeug 3 abgebbar ist. Mit 4 ist eine Rüttel- oder Preßstation bezeichnet, während 5 ein Vorratsbehälter zur Aufnahme von Betonmörtel zur Bildung einer farbigen, insbesondere marmorierten Vorsatzschicht 6 für den Grobbeton 6' kennzeichnet. Der Vorratsbehälter 5 ist trichterförmig gestaltet und nahe dem oberen Ende mit einem Schieber 7 versehen. Auf dem Schieber 7 lagern übereinander Schichten 8, 9, 10 und 11 von verschieden eingefärbtem Betonmörtel, die gemeinsam zur Bildung von Vorsatzschichten genutzt werden. Der Schieber 7 ist durch einen in einem Zylinder 8' geführten Kolben 9' aus der in der Fig. 2 gezeigten Schließstellung in Pfeilrichtung 7' in die Arbeitsstellung gemäß der Fig. 3 verbringbar. Weiter nimmt der Vorratsbehälter 5 im Abstand unterhalb des schiebers 7 einen als Prallkörper wirkenden weiteren Schieber 12 auf, der ebenfalls durch einen in einem Zylinder 13 geführten Kolben 14 bewegbar ist. Dem unteren Ende des Vorratsbehälter 5 ist ein Verschlußglied 15 zugeordnet. Das Verschlußglied 15 ist durch ein Gestänge 16 schwenkbar am Vorratsbehälter 5 gehalten.

Es wird davon ausgegangen, daß zunächst Grobbeton 6' aus dem Vorratsbehälter 1 in Formwerkzeugen 3 eingebracht und bei 4 durch Rütteln oder Pressen verdichtet wird (Fig. 1). Der dabei oberhalb des verdichteten Grobbetons 6 ' geschaffene Raum im Formwerkzeug 3 dient der Aufnahme von farbigem Vorsatzmörtel. Die auf dem Schieber 7 gelagerten farbigen Schichten 8, 9, 10 und 11 bewegen sich hierzu, wie in Fig. 3 erkennbar, durch Betätigung des Schiebers 7 in Pfeilrichtung 7' und Bildung einer Durchgangsöffnung 7" gemeinsam gleichzeitig mit Teilabschnitten durch Schwerkraft abwärts auf das untere Ende des Vorratsbehälters 5 zu. Bei der Abwärtsbewegung werden die Teilabschnitte des Betonmörtels durch den als Schikane in Arbeitsstellung gebrachten Schieber 12 auf einen Umlenkbogen geführt und durch Zusammenwirken von Schieber 12 und Umlenkbogen miteinander vermischt und über den Durchlaßschlitz 17 entlang eines weiteren Umlenkbogens zusätzlich vermischt in Richtung auf das Verschlußglied 15 bewegt. Durch Öffnen des Verschlußglieds 15 gelangen die farbigen Teilabschnitte der Schichten 8, 9, 10, und 11 vermischt über die Durchlaßöffnung 20 als marmorierte Vorsatzschicht 6 in das Formwerkzeug 3. Anschließend ist durch Verbringen des Formwerkzeugs 3 in die Preßstation 4 eine Verdichtung der Vorsatzschicht erzielbar. Die Vermischung der Schichten 8. 9. 10 und 11 ist ohne maschinellen Aufwand erreicht.

Bei der Vorrichtung der Fig. 4 dient zur Lagerung der farbigen Schichten 8, 9, 10 und 11 des Betonmörtels wiederum ein Schieber 7. Im Abstand unter dem Schieber 7 ist ein schwenkbeweglicher Prallkörper 12 am Vorratsbehälter 1 gelagert, der als Schikane für die Teilabschnitte der Schichten 8, 9, 10, 11 in deren Bewegungsweg einragt, zu Umlenkbögen und zur Vermischung der Teilabschnitte dient. Das untere Ende des Vorratsbehälters 5 ist durch einen als Verschlußglied dienenden Schieber 15 verchließbar bzw. zu öffnen.

In Fig. 5 ist zur Lagerung der farbigen Schichten 8, 9, 10 und 11 im Vorratsbehälter 5 ein Schieber 7 und am unteren Ende des Vorratsbehälters 5 ein Verschlußglied 15 schwenkbar, entsprechend der Fig. 3, vorgesehen. Als Prallkörper ist abweichend ein Prismenkörper 18 gewählt, der beim Ausführungsbeispiel im Querschnitt als gleichschenkeliges Dreieck ausgeführt ist. Der Prismenkörper 18 ist um eine Achse 19 verschwenkbar im Vorratsbehälter 5 gelagert und ermöglicht die Bildung von Durchlaßschlitzen mit verschieden großen Breiten. Der Prismenkörper 18 läßt die Entstehung von Umlenkbögen zu und wirkt als Schikane für die Teilabchnitte der Schichten 8, 9, 10 und 11.

Bei vollends abgeleertem Schieber 7 kann sich durch Auswärtsbewegen des Schiebers 12 der auf dem Schieber 12 (Fig. 3) verbliebene Restmörtel entlang einem Umlenkbogen in Richtung Verschlußglied 15 durch Schwerkraft und weiter zum Formwerkzeug bewegen.

Es entspricht der Erfindung, daß nach dem Verfahren und vermittels der Vorrichtung beliebige Steinkörper aus Betonwerkstoffen, z.B. außer Pflaster- und Mauersteinen auch Platten, Spaltsteine, Verblender-Steine od.dgl. mit einer farbigen, insbesondere marmorierten Vorsatzschicht aus Betöriwerkstoff versehbar sind. Schließlich besteht auch die Möglichkeit, das Verfahren und die Vorrichtung bei gänzlich aus farbigen Betonwerkstoffen gebildeten Steinkörpern beliebiger Art und Form in Anwendung zu bringen.

## Patentansprüche

1. Verfahren zum Herstellen von Betonsteinen, insbesondere Pflastersteinen, Mauersteinen od. dgl., mit einem aus Grobbeton gebildeten Grundkörper und einer den Grundkörper auf der Oberseite fest abdeckenden Vorsatzschicht aus farbigem Betonmörtel, wobei der Grobbeton in ein Formwerkzeug eingefüllt und durch Rütteln, Pressen bzw. Rütteln und Pressen im Formwerkzeug verdichtet und in den abgesenkten Raum des Formwerkzeugs aus einem Vorratsbehälter auf den Grobbeton der farbige Betonmörtel aufgebracht und verdichtet wird, **dadurch gekennzeichnet, daß** der die Vorsatzschicht bildende Betonmörtel durch verschieden eingefärbte Schichten gebildet ist, die übereinander geschichtet im Vorratsbehälter oben gelagert werden, daß die Betonschichten gemeinsam gleichzeitig mit Teilabschnitten durch Schwerkraft im Vorratsbehälter frei abwärts bewegt und auf einen in den Bewegungsweg der Teilabschnitte einragenden und mit veränderbarem Abstand zur Wandung des Vorratsbehälters ausgebildeten Prallkörper auftreffen bzw. geführt werden und daß die Teilabschnitte durch den Prallkörper entlang von mindestens einem Umlenkbogen geführt und miteinander vermischt werden und als mehrfarbiger Betonmörtel auf den Grobbeton eine marmorierte zu verdichtende Vorsatzschicht bilden.

2. Verfahren nach Anspruch 1, **dadurch gekennzeichnet, daß** die eingefärbten Schichten des Betonmörtels im Vorratsbehälter übereinander auf einen quer beweglichen Schieber lagern, über einen durch Längsbewegen des Schiebers zwischen Schieber und Vorratsbehälterwandung gebildeten Durchlaßschlitz durch Schwerkraft frei abwärts bewegt werden, dabei durch den Prallkörper und/oder die Umlenkbögen miteinander vermischt werden und als mehrfarbiger Betonmörtel durch ein Verschlußglied am unteren Ende des Vorratsbehälters portionsweise an das Formwerkzeug abgegeben werden.

3. Verfahren nach Anspruch 1 und 2, , **dadurch gekennzeichnet, daß** Formwerkzeuge für Pflaster-, Mauer- und Plattensteine mit farbigem Betonmörtel zur Bildung durchgehend gefärbten Steinen oder Platten gänzlich vollgefüllt werden und der farbige Betonmörtel nachfolgend in den Formwerkzeugen verdichtet wird.

4. Vorrichtung zum Herstellen von Betonsteinen, insbesondere Pflastersteinen, Mauersteinen od. dgl. nach Anspruch 1 bis 3, **gekennzeichnet durch** einen aufrechten trichterförmigen Vorratsbehälter (5) mit einem im Vorratsbehälter quer beweglichen Schieber (7) als Lagerelement für übereinander aufliegenden Schichten (8, 9, 10, 11) aus verschiedenfarbigem Betonmörtel, zwischen dem Schieber (7) und der Wandung des Vorratsbehälters (5) ein veränderbarer Durchlaßschlitz (7'') für **durch** Schwerkraft selbsttätig abwärtsbewegbare Teilabschnitte der Schichten (8, 9, 10, 11) angeordnet ist, im Abstand unterhalb des Schiebers (7) ein weiterer querbeweglicher Schieber (12) als Prall- und Führungskörper für die Teilabchnitte der Schichten (8, 9, 10, 11) im Vorratsbehälter (5) ausgebildet ist, der mit der Wandung des Vorratsbehälters (5) einen Durchlaßschlitz (17) für die Schichten (8, 9, 10, 11) bildet, die Teilabschnitte der Schichten (8, 9, 10, 11) in den Durchlaßschlitzen (7'', 17) auf Umlenkbögen führbar und vermischbar sind und daß im Abstand unterhalb des Schiebers (12)verschieb- und/oder verschwenkbar ein Verschlußglied (15) zur Steuerung einer quantitativen, portionsweisen Abgabe von farbigem Betonmörtel aus dem Vorratsbehälter (5) angeordnet ist.

5. Vorrichtung nach Anspruch 4, **dadurch gekennzeichnet, daß** der Schieber (7) und der Schieber (12) im Vorratsbehälter gegenläufig längsverschiebbar ausgebildet sind und Umlenkbögen für die Teilabschnitte der Schichten (8, 9, 10 und 11) mit zueinander versetzten Durchlaßschlitzen (7", 17) bilden.

6. Vorrichtung nach Anspruch 4, **dadurch gekennzeichnet, daß** das Verschlußglied (15) und die Wandung des Vorratsbehälters (5) unten eine zum Durchlaßschlitz (17) versetzte Durchlaßöffnung (20) bilden.

7. Vorrichtung nach Anspruch 4, **dadurch gekennzeichnet, daß** sich zwischen dem Schieber (7) und dem Schieber (12) ein in Uhrzeigerdrehrichtung sich erstreckender Umlenkbogenfür die Teilabschnitte der farbigen Schichten (8, 9, 10 und 11) des Betonmörtels einstellt und daß anschlieβend zwischen dem Schieber (12) und dem Verschlußglied (15) ein Umlenkbogen für die Teilabschnitte der farbigen Schichten mit entgegen der Uhrzeigerdrehrichtung bildbar ist.

8. Vorrichtung nach Anspruch 4, **dadurch gekennzeichnet, daß** der Schieber (12) durch einen fest oder ortsveränderlich im Vorratsbehälter (5) angeordneten Prismenkörper (18), z.B. mit dreieckförmigem Querschnitt, gebildet ist.

9. Vorrichtung nach Anspruch 8, **dadurch gekennzeichnet, daß** der Prismenkörper im Querschnitt, z.B. die Form eines gleichschenkeligen oder gleichseitigen Dreiecks aufweist.

10. Vorrichtung nach Anspruch 3, 7 und 8, **dadurch gekennzeichnet, daß** der Schieber (7) und der Schieber (12) sowie das Verschlußglied (15) durch im Vorratsbehälter verschieblich und/oder schwenkbeweglich angeordnete, ebene oder gebogene Formkörper gebildet sind.

## Claims

1. Process for producing concrete blocks, in particular paving stones, masonry blocks or the like, having a basic body formed from coarse concrete and a facing layer which is made of coloured concrete mortar and solidly covers the basic body on the top side, the coarse concrete being introduced into a mould and compacted in the mould by vibrating, pressing or vibrating and pressing, and the coloured concrete mortar being applied to the coarse concrete, in the lowered space of the mould, from a supply container and compacted, **characterized in that** the facing-layer-forming concrete mortar is formed by differently coloured layers which are borne one above the other at the top of the supply container, **in that** the concrete layers, together, are simultaneously moved freely downwards in the supply container by gravitational force by way of components and come into contact with a baffle, which projects into the movement path of the components and is formed at an alterable distance from the wall of the supply container, and are guided by said baffle, **in that** the components are guided along at least one deflecting curve, and mixed with one another, by the baffle and, as multicoloured concrete mortar, form, on the coarse concrete, a marbled compactable facing layer.

2. Process according to Claim 1, **characterized in that** the coloured layers of concrete mortar in the supply container are borne one above the other on a transversely movable slide, are moved freely downwards by gravitational force via a through-passage formed between the slide and supply-container wall, by virtue of the slide being moved in the longitudinal direction, are mixed with one another in this case by the baffle and/or the deflecting curves and, as multicoloured concrete mortar, are discharged to the mould in portions by way of a closure element at the bottom end of the supply container.

3. Process according to Claims 1 and 2, **characterized in that** moulds for paving stones, masonry blocks and slab blocks are filled up with coloured concrete mortar, for the purpose of forming blocks/stones or slabs which are coloured throughout, and the coloured concrete mortar is subsequently compacted in the moulds.

4. Apparatus for producing concrete blocks, in particular paving stones, masonry blocks or the like according to Claims 1 to 3, **characterized by** an upright hopper-like supply container (5) with a slide (7), which can be moved transversely in the supply container, as bearing element for layers (8, 9, 10, 11) which rest one above the other and are made of differently coloured concrete mortar, an alterable through-passage (7'') for components of the layers (8, 9, 10, 11), which can be moved automatically downwards by gravitational force, is arranged between the slide (7) and the wall of the supply container (5), a further transversely movable slide (12) is formed in the supply container (5), as a baffle and guide body for the components of the layers (8, 9, 10, 11), at a distance beneath the slide (7), said further slide forming, with the wall of the supply container (5), a through-passage (17) for the layers (8, 9, 10, 11), and the components of the layers (8, 9, 10, 11) can be guided into the through-passages (7'', 17) over deflecting curves and mixed, and in that a closure element (15) for controlling a quantitative discharge of portions of coloured concrete mortar from the supply container (5) is arranged in a displaceable and/or pivotable manner at a distance beneath the slide (12).

5. Apparatus according to Claim 4, **characterized in that** the slide (7) and the slide (12) are designed such that they can be displaced longitudinally in opposite directions in the supply container, and form deflecting curves with offset through-passages (7'', 17) for the components of the layers (8, 9, 10 and 11).

6. Apparatus according to Claim 4, **characterized in that** the closure element (15) and the wall of the supply container (5) form, at the bottom, a through-opening (20) which is offset in relation to the through-passage (17).

7. Apparatus according to Claim 4, **characterized in that** a deflecting curve for the components of the coloured layers (8, 9, 10 and 11) of concrete mortar which extends in the clockwise direction of rotation is established between the slide (7) and the slide (12), and **in that** a deflecting curve for the components of the coloured layers which extends in the anticlockwise direction of rotation can then be formed between the slide (12) and the closure element (15).

8. Apparatus according to Claim 4, **characterized in that** the slide (12) is formed by a prism body (18), e.g. with triangular cross section, which is arranged at a fixed or alterable location in the supply container (5).

9. Apparatus according to Claim 8, **characterized in that** the prism body is in the form, for example, of an isosceles or equilateral triangle in cross section.

10. Apparatus according to Claims 3, 7 and 8, **characterized in that** the slide (7) and the slide (12) as well as the closure element (15) are formed by planar or curved shaped bodies which are arranged in a displaceable and/or pivotable manner in the supply container.

## Revendications

1. Procédé de production de blocs en béton, notamment de pavés, pierres à bâtir ou similaires, avec un corps de base formé de béton à gros grains et une couche de parement en mortier de béton coloré recouvrant solidement le corps de base sur sa face supérieure, dans lequel le béton à gros grains est déversé dans un outil de moulage et compacté par vibrage, pressage ou vibrage et pressage dans l'outil de moulage et le mortier de béton coloré est déposé et compacté sur le béton à gros grains dans l'espace abaissé de l'outil de moulage, à partir d'un récipient de stockage, **caractérisé en ce que** le mortier de béton formant la couche de parement est formé par des couches différemment colorées, qui sont déposées en couches dans le haut l'une au-dessus de l'autre dans le récipient de stockage, **en ce que** les couches de béton sont déplacées librement vers le bas ensemble simultanément par portions par gravité dans le récipient de stockage et arrivent ou sont guidées sur un corps de déviation pénétrant dans la trajectoire des portions et formé à une distance variable de la paroi du récipient de stockage, et **en ce que** les portions sont guidées par le corps de déviation le long d'au moins un arc de déviation et y sont mélangées les unes aux autres et forment sur le béton à gros grains, sous la forme d'un mortier de béton multicolore, une couche de parement marbrée à compacter.

2. Procédé suivant la revendication 1, **caractérisé en ce que** les couches colorées du mortier de béton sont déposées les unes au-dessus des autres sur un tiroir mobile transversalement, sont déplacées librement vers le bas par gravité à travers une fente de passage formée entre le tiroir et la paroi du récipient de stockage par un déplacement longitudinal du tiroir, sont en l'occurrence mélangées les unes aux autres par le corps de déviation et/ou les arcs de déviation et sont déposées par portions dans l'outil de moulage, sous forme de mortier de béton multicolore, par un organe de fermeture à l'extrémité inférieure du récipient de stockage.

3. Procédé suivant la revendication 1 ou 2, **caractérisé en ce que** des outils de moulage pour des pavés, des pierres à bâtir et des dalles sont complètement remplis de mortier de béton coloré pour la formation de blocs ou de dalles coloré(e)s dans la masse et **en ce que** le mortier de béton coloré est ensuite compacté dans les outils de moulage.

4. Dispositif pour la production de blocs de béton, notamment de pavés, pierres à bâtir ou similaires, suivant les revendications 1 à 3, **caractérisé par** un récipient de stockage dressé en forme de silo (5) avec un tiroir (7) mobile transversalement dans le récipient de stockage et servant d'élément de support pour des couches superposées (8, 9, 10, 11) en mortier de béton différemment coloré, dans lequel une fente de passage variable (7") est disposée entre le tiroir (7) et la paroi du récipient de stockage (5) pour la descente automatique par gravité de portions des couches (8, 9, 10, 11), un autre tiroir mobile transversalement (12) est formé dans le récipient de stockage (5), à distance en dessous du tiroir (7) comme corps de déviation et de guidage pour les portions des couches (8, 9, 10, 11), qui forme avec la paroi du récipient de stockage (5) une fente de passage (17) pour les couches (8, 9, 10, 11), les portions des couches (8, 9, 10, 11) peuvent être guidées et mélangées dans les fentes de passage (7", 17) sur des arcs de déviation, et en ce qu'un organe de fermeture (15) coulissant et/ou pivotant est disposé à distance en dessous du tiroir (12) pour la commande d'une évacuation quantitative par portions de mortier de béton coloré hors du récipient de stockage (5).

5. Dispositif suivant la revendication 4, **caractérisé en ce que** le tiroir (7) et le tiroir (12) peuvent coulisser en longueur en sens contraire dans le récipient de stockage et forment des arcs de déviation pour les portions des couches (8, 9, 10 et 11) avec des fentes de passage (7", 17) décalées l'une par rapport à l'autre.

6. Dispositif suivant la revendication 4, **caractérisé en ce que** l'organe de fermeture (15) et la paroi du récipient de stockage (5) forment dans le bas une ouverture de passage (20) décalée par rapport à la fente de passage (17).

7. Dispositif suivant la revendication 4, **caractérisé en ce qu'**il s'établit, entre le tiroir (7) et le tiroir (12), un arc de déviation s'étendant dans le sens horaire pour les portions des couches colorées (8, 9, 10 et 11) du mortier de béton et **en ce qu'**il peut ensuite se former, entre le tiroir (12) et l'organe de fermeture (15), un arc de déviation pour les portions des couches colorées dans le sens opposé au sens horaire.

8. Dispositif suivant la revendication 4, **caractérisé en ce que** le tiroir (12) est formé par un corps prismatique (18), par exemple de section transversale triangulaire, disposé de façon fixe ou mobile dans le récipient de stockage (5).

9. Dispositif suivant la revendication 8, **caractérisé en ce que** le corps prismatique présente, en section transversale, par exemple la forme d'un triangle isocèle ou équilatéral.

10. Dispositif suivant la revendication 3, 7 et 8, **caractérisé en ce que** le tiroir (7) et le tiroir (12) ainsi que l'organe de fermeture (15) sont formés par des corps façonnés plans ou courbes, disposés de façon coulissante et/ou pivotante dans le récipient de stockage.
